# EUROPÄISCHE PATENTSCHRIFT

(11) **EP 4 258 939 B1**
(45) Veröffentlichungstag und Bekanntmachung des Hinweises auf die Patenterteilung: **23.07.2025**
(21) Anmeldenummer: 21835593.1
(22) Anmeldetag: 01.12.2021
(51) Int. Cl.: A47B 51/00

(54) **HEBE-SENK-AUSZUGSVORRICHTUNG UND MÖBEL ODER HAUSHALTSGERÄT**
RAISING-LOWERING EXTRACTION DEVICE, AND PIECE OF FURNITURE OR HOUSEHOLD APPLIANCE
DISPOSITIF À EXTRACTION À ÉLÉVATION-ABAISSEMENT, ET MEUBLE OU APPAREIL ÉLECTROMÉNAGER

(30) Priorität: 08.12.2020 DE 102020132673
(43) Veröffentlichungstag der Anmeldung: 18.10.2023
(73) Patentinhaber: Paul Hettich GmbH & Co. KG, 32278 Kirchlengern (DE)
(72) Erfinder: BEXTERMÖLLER, Benjamin, 49328 Melle (DE); GURR, Arnold, 49090 Osnabrück (DE)
(74) Vertreter: Dantz, Jan Henning
(86) Internationale Anmeldenummer: PCT/EP2021/083765
(87) Internationale Veröffentlichungsnummer: WO 2022/122503

(56) Entgegenhaltungen:
- EP-B1- 3 411 268

## Beschreibung

Die vorliegende Erfindung betrifft eine Hebe-Senk-Auszugsvorrichtung für eine in einem durch eine Abdeckung verschließbaren Korpus, insbesondere eines Möbels, eingebaute Ablage gemäß dem Oberbegriff des Anspruchs 1.

Die Erfindung betrifft des Weiteren ein Möbel oder Haushaltsgerät mit einer solchen Hebe-Senk-Auszugsvorrichtung.

Gattungsgemäße Hebe-Senk-Auszugsvorrichtungen, zum Beispiel bekannt aus der EP 3 411 268 B1, dienen beispielsweise dazu, in einem Möbelkorpus eines Möbels angeordnete Ablagen wie beispielsweise ein Schubkasten oder ein Ablagebrett aus einer Position innerhalb des Korpus des Möbels oder des Haushaltsgeräts aus diesem sowohl heraus zu fahren als auch anzuheben oder abzusenken.

Ist vor der Ablage eine Abdeckung angeordnet, mit der der Korpus des Möbels bei in den Korpus eingeschobener Ablage verschließbar ist, ist der Zugriff auf die auf der Ablage abgelegten Gegenstände durch die an der Ablage befestigte Abdeckung häufig erschwert.

Aufgabe der vorliegenden Erfindung ist es, eine Hebe-Senk-Auszugsvorrichtung der gattungsgemäßen Art dahingehend weiterzuentwickeln, dass der Zugriff auf die auf der Ablage abgelegten Gegenstände erleichtert ist.

Diese Aufgabe wird durch eine Hebe-Senk-Auszugsvorrichtung mit den Merkmalen des Anspruchs 1 sowie durch ein Möbel oder Haushaltsgerät mit den Merkmalen des Anspruchs 8 gelöst.

Die erfindungsgemäße Hebe-Senk-Auszugsvorrichtung für eine in einem durch eine Abdeckung verschließbaren Korpus, insbesondere eines Möbels, eingebaute Ablage, weist eine an dem Korpus ortsfest fixierbare Korpusschiene auf, eine an der Korpusschiene verschiebbar und verschwenkbar angeordnete Mittelschiene sowie eine an der Mittelschiene verschiebbar und verschwenkbar angeordnete und an der Ablage ortsfest fixierbare Ablageschiene.

Die Mittelschiene weist ein mit der Korpusschiene gekoppeltes erstes Profil sowie ein mit der Ablageschiene gekoppeltes zweites Profil auf, wobei die beiden Profile in Richtung ihrer Längsachse verschiebbar miteinander gekoppelt sind.

Die Mittelschiene ist dabei mit einem um eine Drehachse an der Ablageschiene oder der Ablage drehbaren Steuerhebel schwenkbar gekoppelt, der des Weiteren mit einer Schwenkmechanik zur Verschwenkung der Abdeckung gekoppelt ist. Das zweite Profil der Mittelschiene ist dabei mit dem Steuerhebel gekoppelt.

Mit einer solchermaßen ausgebildeten Hebe-Senk-Auszugsvorrichtung ist es in einfacher Weise ermöglicht, gleichzeitig mit dem Herausbewegen der Ablage aus dem Möbel eine Verschwenkung der Abdeckung derart zu erreichen, dass die Abdeckung in eine den Zugriff auf die Gegenstände auf der Ablage nicht behindernde Position verschwenkt wird.

Vorteilhafte Ausführungsvarianten der Erfindung sind Gegenstand der Unteransprüche.

Gemäß einer weiteren vorteilhaften Ausführungsvariante sind die Profile der Mittelschiene über eine Gleitschiene miteinander gekoppelt.

Dies ermöglicht ein besonders weites Ausziehen der Hebe-Senk-Auszugsvorrichtung.

Gemäß einer weiteren vorteilhaften Ausführungsvariante weisen die beiden Profile der Mittelschiene sich in Richtung ihrer Längsachse erstreckende Führungsnuten auf, in denen aus Seiteninnenflächen der Korpusschiene bzw. der Ablageschiene vorstehende Führungsbolzen geführt sind.

Dies ermöglicht in einfacher Weise eine Führung des ersten Profils entlang der Korpusschiene bei gleichzeitiger Ermöglichung eines Herausschwenkens des ersten Profils aus der Korpusschiene heraus und entsprechend eine Führung des zweiten Profils entlang der Ablageschiene bei gleichzeitiger Ermöglichung eines Verschwenkens des zweiten Profils aus der Ablageschiene heraus.

Gemäß einer weiteren vorteilhaften Ausführungsvariante ist die Korpusschiene mit dem ersten Profil der Mittelschiene über einen Schwenkführungssteg zur Ausübung einer geführten Schwenkbewegung der Mittelschiene relativ zur Korpusschiene gekoppelt.

Gemäß einer weiteren vorteilhaften Ausführungsvariante ist an dem ersten Profil der Mittelschiene ein das zweite Profil in einer Richtung senkrecht zu seiner Längsachse übergreifendes und in einen c-förmigen Aufnahmeraum der Ablageschiene vorstehendes Stabilisierungselement ortsfest fixiert.

Entsprechend ist an dem zweiten Profil der Mittelschiene ein das erste Profil in einer Richtung senkrecht zu seiner Längsachse übergreifendes und in einen c-förmigen Aufnahmeraum der Korpusschiene vorstehendes Stabilisierungselement ortsfest fixiert.

Die beiden Stabilisierungselemente ermöglichen die Aufnahme einer hinreichenden Last und damit die Erhöhung der Tragfähigkeit der Hebe-Senk-Auszugsvorrichtung.

Gemäß einer vorteilhaften Weiterbildung bestehen die Stabilisierungselemente dabei aus an Seitenwänden des jeweiligen Profils befestigten Haltestegen, die im Bereich ihrer freien Enden durch eine die Haltestege durchtretenden Bolzen miteinander verbunden sind, wobei an den Bolzenenden an den Außenseiten der Haltestege radförmige Bolzenköpfe angeordnet sind, die in Laufbahnen der Korpusschiene bzw. der Ablageschiene geführt sind.

Das erfindungsgemäße Möbel oder Haushaltsgerät mit einem Korpus und wenigstens einer in einem durch eine Abdeckung abdeckbaren Aufnahmeraum des Korpus befestigten Hebe-Senk-Auszugsvorrichtung mit einer Ablage, wobei die Ablage über die Hebe-Senk-Auszugsvorrichtung linear verfahrbar sowie anhebbar und absenkbar ist, zeichnet sich durch eine wie oben beschriebene Hebe-Senk-Auszugsvorrichtung aus.

In einer vorteilhaften Ausführungsvariante ist die Abdeckung ausschließlich an der Schwenkmechanik befestigt.

Nach einer vorteilhaften Weiterbildung weist die Schwenkmechanik einen an der Abdeckung starr befestigten ersten Hebel auf, der über eine Drehachse mit der Ablage gekoppelt ist, und einen zweiten Hebel, der an einem ersten Ende über ein Drehgelenk mit dem ersten Hebel und an einem zweiten Ende schwenkbar mit einem zweiten Ende des Steuerhebels gekoppelt ist.

Nach einer weiteren Ausführungsvariante ist die Hebe-Senk-Auszugsvorrichtung mit einem Motor zur motorisch antreibbaren Bewegung der Ablage gekoppelt.

Dadurch ist ermöglicht, die Ablage motorgesteuert zu bewegen, wodurch der Komfort der Nutzung der Ablage weiter erhöht ist.

Darüber hinaus kann bei einer solchen Ausführungsvariante auf einen Betätigungsgriff an der Abdeckung zur Bewegung der Ablage verzichtet werden.

In einer vorteilhaften Weiterbildung weist das Antriebsgestänge einen mit dem Motor gekoppelten ersten Antriebshebel und einen über eine Drehachse mit der Ablage gekoppelten zweiten Antriebshebel auf, wobei die Antriebshebel über ein Drehgelenk miteinander verbunden sind.

Gemäß einer weiteren vorteilhaften Ausführungsvariante kann der Motor ohne zusätzliches Antriebsgestänge ausgebildet sein und einen Antrieb direkt an einen Drehpunkt des Hebe-Senk-Mechanismus bilden. Dafür kann beispielsweise der Drehpunkt zwischen Korpusschiene und dem einen Schwenkführungssteg verwendet werden.

Nachfolgend werden bevorzugte Ausführungsbeispiele anhand der Zeichnungen näher erläutert. Es zeigen:
- Figur 1: eine schematische perspektivische Darstellung einer Ausführungsvariante eines erfindungsgemäßen Möbels mit einer einen Korpus verschließenden Abdeckung,
- Figur 2: eine schematische Seitenansicht einer im Korpus des Möbels angeordneten Ablage, die über eine erfindungsgemäße Hebe-Senk-Auszugsvorrichtung relativ zum Korpus des Möbels bewegbar und durch die Abdeckung nach außen verdeckt ist,
- Figur 3: eine Seitenansicht der in Figur 2 gezeigten Hebe-Senk-Auszugsvorrichtung in einer Ausgangsstellung, bei der die Ablage im Inneren des Korpus des Möbels positioniert ist,
- Figur 4: eine schematische Frontansicht auf die Hebe-Senk-Auszugsvorrichtung in der in Figur 3 gezeigten Schließstellung,
- Figur 5: eine isometrische Explosionsdarstellung der Hebe-Senk-Auszugsvorrichtung,
- Figuren 6-8: den Figuren 1 - 3 entsprechende Darstellungen bei linear aus dem Korpus des Möbels ausgezogener Ablage,
- Figur 9: eine Detaildarstellung eines Ausschnitts der Hebe-Senk-Auszugsvorrichtung des in Figur 8 mit IX bezeichneten Ausschnitts,
- Figuren 10-12: den Figuren 6-8 entsprechende Darstellungen bei vollständig aus dem Korpus des Möbels ausgezogener und leicht abgesenkter Ablage,
- Figuren 13-15: den Figuren 10-12 entsprechende Darstellungen bei noch weiter abgesenkter Ablage und weiter umgeklappter Abdeckung,
- Figuren 16-18: den Figuren 13-15 entsprechende Darstellungen bei vollständig ausgezogener und abgesenkter Position der Ablage in einer Endstellung mit aus dem Zugriffsbereich zur Ablage herausgeschwenkter Abdeckung,
- Figur 19: eine isometrische Explosionsdarstellung der Hebe-Senk-Auszugsvorrichtung und der Ablage und der diese Ablage verdeckenden Abdeckung,
- Figur 20: eine isometrische Darstellung entsprechend der Figur 19 mit Darstellung lediglich der Ablage, der Abdeckung, der Schwenkmechanik für die Abdeckung und des Steuerhebels der Hebe-Senk-Auszugsvorrichtung,
- Figur 21: eine der Figur 2 entsprechende schematische Seitenansicht einer im Korpus des Möbels angeordneten Ablage mit zusätzlichem Antriebsgestänge und Motor, und
- Figur 22: eine der Figur 11 entsprechende Darstellung der in Figur 21 gezeigten Ausführungsvariante bei vollständig aus dem Korpus des Möbels ausgezogener und leicht abgesenkter Ablage.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Hebe-Senk-Auszugsvorrichtung, Korpusschiene, Ablageschiene, Mittelschiene, Steuerhebel, Ablage, Abdeckung und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In Figur 1 ist mit dem Bezugszeichen 1 insgesamt eine Ausführungsvariante eines Möbels bezeichnet. Das Möbel 1 weist einen Korpus 13 auf, in dem eine Ablage 14, wie sie beispielhaft in Figur 2 dargestellt ist, über eine Hebe-Senk-Auszugsvorrichtung 11 angeordnet ist und in dem die Ablage 14 im in den Möbelkorpus 13 eingefahrenen Zustand durch eine Abdeckung 10 verdeckt ist.

Der eingefahrene Zustand der Ablage 14 im Möbel 1 ist in Figur 2 (ohne Darstellung des Möbelkorpus 13) dargestellt.

Die Abdeckung 10 ist dabei, wie in Figur 2 gezeigt, über eine Schwenkmechanik 9 mit einem Steuerhebel 8 der Hebe-Senk-Auszugsvorrichtung 11 gekoppelt.

Durch die Kopplung mit dem Steuerhebel 8 kann die Abdeckung 10 aus einer in Figur 2 gezeigten Schließposition, bei der die Ablage 14 durch die Abdeckung 10 verdeckt im Möbelkorpus 13 des Möbels 1 vollständig eingefahren ist, in eine Nutz- oder Bedienposition, wie sie beispielhaft in Figur 16 oder 17 dargestellt ist, verschwenkt werden, wobei in der Nutzungs- oder Bedienposition, wie in Figur 16 gut erkennbar ist, die Abdeckung 10 so verschwenkt ist, dass ein Nutzer bequem die Ablage 14 befüllen oder etwas von dieser entnehmen kann, ohne dass die Abdeckung 10 den Zugriff zur Ablage 14 erschweren würde.

Die Hebe-Senk-Auszugsvorrichtung 11 weist, wie in den Figuren 3 bis 5 dargestellt ist, eine an dem Korpus 13 des Möbels 1 ortsfest fixierbare Korpusschiene 2 auf. An der Korpusschiene 2 ist eine Mittelschiene 12 verschiebbar und verschwenkbar angeordnet. Weiter ist an dieser Mittelschiene 12 eine Ablageschiene 3, die ortsfest an der Ablage 14 befestigt ist, verschiebbar und verschwenkbar angeordnet.

Die Mittelschiene 12 weist dabei zumindest ein mit der Korpusschiene 2 gekoppeltes erstes Profil 4 und ein mit der Ablageschiene 3 gekoppeltes zweites Profil 5 auf. Die beiden Profile 4, 5 sind dabei in Richtung ihrer Längsachse L verschiebbar miteinander gekoppelt.

Bei der hier gezeigten Ausführungsvariante erfolgt die Kopplung der beiden Profile 4, 5 über eine Gleitschiene 6.

Die Gleitschiene 6 weist dabei ein erstes Gleitprofil 61 und ein oberhalb dieses ersten Gleitprofils 61 angeformtes zweites Gleitprofil 62 auf. Jedes der Gleitprofile 61, 62 ist dabei in einem etwa c-förmigen Aufnahmeraum 42, 52 des ersten Schienenprofils 4 bzw. des zweiten Schienenprofils 5 aufgenommen.

Durch die verschiebbare und verschwenkbare Kopplung der beiden Profile 4, 5 mit einerseits der Korpusschiene 2 und andererseits der Ablageschiene 3 ist zum einen eine Längsverschiebung entlang der Längsachse L zwischen der Ablageschiene 3 und der Mittelschiene 12 bzw. der Mittelschiene 12 und der Korpusschiene 2 ermöglicht. Gleichzeitig ermöglicht diese Kopplung ein Verschwenken der Mittelschiene 12 relativ zur Korpusschiene 2 und zur Ablageschiene 3, wie es beispielhaft in Figur 7 dargestellt ist.

Zur Ermöglichung der Verschwenkung der Mittelschiene 12 relativ zur Korpusschiene 2 und zur Ablageschiene 3 ist an jeweils einem Ende der Korpusschiene 2 und der Ablageschiene 3 eine Kippausnehmung 23, 33 vorgesehen.

Die Figuren 6 - 9 zeigen hier eine aus dem Aufnahmeraum 16 des Korpus 13 herausgezogene Ablage 14, die in dieser Position noch ausschließlich entlang der Längsachse L der Korpusschiene 2 bzw. der Ablageschiene 3 in einer Richtung x verschoben ist. Gleichzeitig ist in dieser Position die Mittelschiene 12 zur Korpusschiene 2 und zur Ablageschiene 3 bereits geringfügig geneigt.

Die Mittelschiene 12 ist, wie in den Figuren 5 und 7 gut erkennbar, mit einem um eine Drehachse 17 an der Ablageschiene 3 oder der Ablage 14 drehbaren Steuerhebel 8 schwenkbar gekoppelt, der wie weiter oben bereits ausgeführt, mit der Schwenkmechanik 9 zur Verschwenkung der Abdeckung 10 gekoppelt ist.

In der hier gezeigten bevorzugten Ausführungsvariante ist es das zweite Profil 5 der Mittelschiene 12, das mit dem Steuerhebel 8 an einem ersten Ende 81 gekoppelt ist.

Die Kopplung erfolgt hier über ein Drehgelenk, das an einem Anschlusssteg 53 eines in Auszugsrichtung vorderen Endes des zweiten Schienenprofils 5 angeordnet, insbesondere angeformt oder befestigt ist und das eine Verschwenkung des Steuerhebels 8 relativ zum zweiten Schienenprofil 5 um eine senkrecht zur Fläche der Seitenwand 141 der Ablage 14 stehenden Drehachse ermöglicht.

Die Drehachse 83 des Steuerhebels 8 kann dabei, wie beispielhaft in den Figuren 7 und 20 gezeigt ist, als aus der Seitenwand 141 der Ablage 14 vorstehender Stift 144 ausgebildet sein.

Denkbar ist auch, an der Ablageschiene 3 einen dem Anschlusssteg 24 der Korpusschiene 2, an dem ein Schwenkführungssteg 7 schwenkbar festgelegt ist, der weiter unten noch näher erläutert wird, entsprechenden Anschlusssteg anzuformen oder zu befestigen und daran einen Stift oder Drehbolzen anzuordnen, der als Drehachse 17 für den Steuerhebel 8 dient.

Der an der Korpusschiene 2 befestigte Schwenkführungssteg 7 ist mit einem ersten Ende 71 an einem Anschlusssteg 43 des ersten Schienenprofils 4 drehgelenkig befestigt und mit einem zweiten Ende 72 an dem Anschlusssteg 24 der Korpusschiene 2 und ermöglicht damit eine kontrollierte Kipp- bzw. Schwenkbewegung der Mittelschiene 12 relativ zur Korpusschiene 2.

Zur Kopplung des ersten Profils 4 mit der Korpusschiene 2 bzw. zur Kopplung des zweiten Profils 5 mit der Ablageschiene 3 weisen die beiden Profile 4, 5 sich in Richtung ihrer Längsachse L erstreckende Führungsnuten 41, 51 auf, in denen aus Seiteninnenflächen der Korpusschiene 2 bzw. der Ablageschiene 3 vorstehende Führungsbolzen 22, 32 geführt sind.

Diese Führungsbolzen 22, 32 ermöglichen zum einen eine zuverlässige Verschiebungsbewegung der Profile 4, 5 relativ zur Korpusschiene 2 bzw. Ablageschiene 3 und ermöglichen außerdem auch die hier erforderliche Schwenkbewegung der Profile 4, 5 aus der Ebene der Korpusschiene 2 bzw. Ablageschiene 3 parallel zur Seitenwand 141 der Ablage 14.

Wie in den Figuren 3 und 5 weiter dargestellt, ist an dem ersten Profil 4 an der Mittelschiene 12 ein das zweite Profil 5 in einer Richtung senkrecht zu seiner Längsachse L übergreifendes und in einen c-förmigen Aufnahmeraum 31 der Ablageschiene 3 vorstehendes Stabilisierungselement 44 ortsfest fixiert.

Ein entsprechendes Stabilisierungselement 54 ist an dem zweiten Profil 5 der Mittelschiene 12 ortsfest fixiert, dass das erste Profil 4 in einer Richtung senkrecht zu seiner Längsachse L übergreift und in einen c-förmigen Aufnahmeraum 21 der Korpusschiene 2 vorsteht.

Diese Stabilisierungselemente 44, 54 sind, wie in Figur 5 weiter zu erkennen ist, aus an Seitenwänden des jeweiligen Profils 4, 5 befestigten Haltestegen 441, 541 sowie diese im Bereich ihrer freien Enden durchtretenden Bolzen 442, 542 zusammengesetzt, wobei an den Bolzenenden an den Außenseiten der Haltestege 441, 541 radförmige Bolzenköpfe 443, 543 angeordnet sind, die in Laufbahnen 25, 35 der Korpusschiene 2 bzw. der Ablageschiene 3 geführt sind.

Die Schwenkmechanik 9 zur Verschwenkung der Abdeckung 10 weist einen starr an der Abdeckung 10 befestigten ersten Hebel 91 auf, dessen erstes Ende 94 an der Abdeckung 10 angebracht ist und der über eine Drehachse 18, beispielsweise in Gestalt eines aus der Seitenwand 141 vorstehenden Stiftes 145 mit der Ablage 14 gekoppelt ist.

Ein der Abdeckung 10 entferntes Ende dieses ersten Hebels 91 dient als Drehgelenk 95 zum Anschluss eines zweiten Hebels 92, der hier als geradliniger Steg ausgebildet ist und dessen zweites Ende 96 mit dem zweiten Ende 82 des Steuerhebels 8 drehgelenkig gekoppelt ist.

Ein Auszugsvorgang der Ablage 14 aus dem Korpus 13 des Möbels 1 erfolgt dergestalt, dass durch Ziehen an einem an der Abdeckung 10 angebrachten Griff 15 (in der gezeigten Ausführungsvariante ist jeweils ein Griff 15 an einem oberen Rand und ein weiterer Griff 15 an einem unteren Rand der Abdeckung 10 angebracht) aus der in Figur 1 gezeigten Position über die ebenfalls bereits erläuterte in Figur 6 gezeigte Position, bei der die Ablage zunächst lediglich horizontal aus dem Korpus des Möbels 13 herausbewegt wurde, über eine in den Figuren 10 - 12 gezeigte Position, bei der durch die stärkere Neigung der aus den beiden Profilen 4, 5 und der Gleitschiene 6 zusammengesetzten Mittelschiene so weit geneigt ist, dass auch die Ablage 14 horizontal in einem Bereich vor der Korpusschiene 2 verfahren ist und durch die Neigung der Mittelschiene 12 bereits ein Stück weit abgesenkt ist.

Gleichzeitig ist in dieser Position auch die Abdeckung 10 aus ihrer vertikalen Anfangsposition bereits in einen geneigten Zustand verschwenkt.

Eine nochmals weiter abgesenkte Position der Ablage 14 ist in den Figuren 13 bis 15 dargestellt.

In dieser Position hat der Neigungswinkel zwischen den Profilen 4, 5 und der Korpusschiene 2 bzw. der Ablageschiene 3 gegenüber der in den Figuren 10 bis 12 gezeigten Position nochmals zugenommen. Die Ablage 14 ist ein weiteres Stück abgesenkt.

In den Figuren 16 bis 18 schließlich ist die Endposition der Ablage 14 erreicht. In dieser Position ist die Abdeckung 10 so weit verschwenkt, dass sie nahezu vollständig unter der Ablage 14 positioniert ist.

Figur 19 zeigt nochmals eine Explosionsdarstellung der Hebe-Senk-Auszugsvorrichtung 11 zusammen mit der Ablage 14 und der Schwenkmechanik 9 sowie der Abdeckung 10.

Wie hier dargestellt ist, wird die Korpusschiene 2 bevorzugt über mindestens ein etwa L-förmig geformtes Befestigungsblech 19 an der Innenseite des Korpus 13 des Möbels 1 festgelegt.

In Figur 20 ist die Montage der Schwenkmechanik für die Abdeckung 10 und des Steuerhebels 8 der Hebe-Senk-Auszugsvorrichtung veranschaulicht.

Bei dem in den Figuren 21 und 22 gezeigten Ausführungsbeispiel ist die Ablage 14 über wenigstens ein Antriebsgestänge mit einem Motor 20 zur motorisch antreibbaren Bewegung der Ablage 14 gekoppelt.

Das Antriebsgestänge weist dabei bevorzugt einen mit dem Motor 20 gekoppelten ersten Antriebshebel 201 und einen über eine Drehachse 203 mit der Ablage 14 gekoppelten zweiten Antriebshebel 202 auf. Die Antriebshebel 201, 202 sind dabei bevorzugt über ein Drehgelenk 204 miteinander verbunden.

Der Motor 20, vorzugsweise ein Elektromotor, ist dabei vorzugsweise an einer Innenwand des Möbelkorpus 13 des Möbels 1 befestigt. Ein Griff an der Abdeckung 10 kann bei dieser Ausführungsvariante wegen der motorisch gesteuerten Bewegung der Ablage 14 weggelassen werden. Die Bewegung der Ablage 14 kann dabei über einen Taster am Korpus oder über eine Fernbedienung ausgelöst werden. Denkbar ist auch die Steuerung über eine drahtlose Schnittstelle, wie beispielsweise in Smart Home Anwendungen, über gängige Protokolle (WLAN, Bluetooth, Zigbee, ZWave, ...) z.B. auf den Frequenzen 433 MHz oder 868 MHz, die sowohl die Bedienung per Smartphone als auch per Sprache erlauben.

### Bezugszeichenliste

- 1: Möbel

- 2: Korpusschiene
- 21: Aufnahmeraum
- 22: Führungsbolzen
- 23: Kippausnehmung
- 24: Anschlusssteg
- 25: Laufbahn

- 3: Ablageschiene
- 31: Aufnahmeraum
- 32: Führungsbolzen
- 33: Kippausnehmung
- 35: Laufbahn

- 4: erstes Schienenprofil
- 41: Führungsnut
- 42: Aufnahmeraum
- 43: Anschlusssteg
- 44: Stabilisierungselement
- 441: Haltesteg
- 442: Bolzen
- 443: Bolzenkopf

- 5: zweites Schienenprofil
- 51: Führungsnut
- 52: Aufnahmeraum
- 53: Anschlusssteg
- 54: Stabilisierungselement
- 541: Haltesteg
- 542: Bolzen
- 543: Bolzenkopf

- 6: Gleitschiene
- 61: erstes Gleitprofil
- 62: zweites Gleitprofil
- 7: Schwenkführungssteg
- 71: erstes Ende
- 72: zweites Ende
- 73: erster Bereich
- 74: zweiter Bereich

- 8: Steuerhebel
- 81: erstes Ende
- 82: zweites Ende
- 83: Drehachsenaufnahme

- 9: Schwenkmechanik
- 91: erster Hebel
- 92: zweiter Hebel
- 93: erste Drehachsenaufnahme
- 94: erstes Ende
- 95: Drehgelenk
- 96: zweites Ende

- 10: Abdeckung
- 11: Hebe-Senk-Auszugsvorrichtung
- 12: Mittelschiene
- 13: Korpus

- 14: Ablage
- 141: Seitenwand
- 144: Stift
- 145: Stift

- 15: Griff
- 16: Aufnahmeraum
- 17: Drehachse
- 18: Drehachse
- 19: Befestigungsblech

- 20: Motor
- 201: erster Antriebshebel
- 202: zweiter Antriebshebel
- 203: Drehachse
- 204: Drehgelenk

- L: Längsachse
- X: Richtung
- Y: Richtung
- Z: Richtung

## Patentansprüche

1. Hebe-Senk-Auszugsvorrichtung (11) für eine in einem durch eine Abdeckung (10) verschließbaren Korpus (13), insbesondere eines Möbels (1) oder Haushaltsgeräts, eingebaute Ablage (14), aufweisend
- eine an dem Korpus (13) ortsfest fixierbare Korpusschiene (2),
- eine an der Korpusschiene (2) verschiebbar und verschwenkbar angeordnete Mittelschiene (12),
- eine an der Mittelschiene (12) verschiebbar und verschwenkbar angeordnete und an der Ablage (14) ortsfest fixierbare Ablageschiene (3),
- eine relativ zur Ablage (14) bewegbare Schwenkmechanik (9),
- wobei die Mittelschiene (12) ein mit der Korpusschiene (2) gekoppeltes erstes Profil (4) und ein mit der Ablageschiene (3) gekoppeltes zweites Profil (5) aufweist und die beiden Profile (4, 5) in Richtung ihrer Längsachse (L) verschiebbar miteinander gekoppelt sind,
- wobei die Mittelschiene (12) mit einem um eine Drehachse (17) an der Ablageschiene (3) oder der Ablage (14) drehbaren Steuerhebel (8) schwenkbar gekoppelt ist, der mit der Schwenkmechanik (9) zur Verschwenkung der Abdeckung (10) gekoppelt ist,
- wobei das zweite Profil (5) der Mittelschiene (12) mit dem Steuerhebel (8) gekoppelt ist.

2. Hebe-Senk-Auszugsvorrichtung (11) nach Anspruch 1, **dadurch gekennzeichnet, dass** die Profile (4, 5) der Mittelschiene (12) über eine Gleitschiene (6) miteinander gekoppelt sind.

3. Hebe-Senk-Auszugsvorrichtung (11) nach einem der vorstehenden Ansprüche, **dadurch gekennzeichnet, dass** die beiden Profile (4, 5) der Mittelschiene (12) sich in Richtung ihrer Längsachse (L) erstreckende Führungsnuten (41, 51) aufweisen, in denen aus Seiteninnenflächen der Korpusschiene (2) bzw. der Ablageschiene (3) vorstehende Führungsbolzen (22, 32) geführt sind.

4. Hebe-Senk-Auszugsvorrichtung (11) nach einem der vorstehenden Ansprüche, **dadurch gekennzeichnet, dass** die Korpusschiene (2) mit dem ersten Profil (4) der Mittelschiene (12) über einen Schwenkführungssteg (7) zur Ausübung einer geführten Schwenkbewegung der Mittelschiene (12) relativ zur Korpusschiene (2) gekoppelt ist.

5. Hebe-Senk-Auszugsvorrichtung (11) nach einem der vorstehenden Ansprüche, **dadurch gekennzeichnet, dass** an dem ersten Profil (4) der Mittelschiene (12) ein das zweite Profil (5) in einer Richtung senkrecht zu seiner Längsachse (L) übergreifendes und in einen c-förmigen Aufnahmeraum (31) der Ablageschiene (3) vorstehendes Stabilisierungselement (44) ortsfest fixiert ist, und an dem zweiten Profil (5) der Mittelschiene (12) ein das erste Profil (4) in einer Richtung senkrecht zu seiner Längsachse (L) übergreifendes und in einen c-förmigen Aufnahmeraum (21) der Korpusschiene (2) vorstehendes Stabilisierungselement (54) ortsfest fixiert ist.

6. Hebe-Senk-Auszugsvorrichtung (11) nach Anspruch 5, **dadurch gekennzeichnet, dass** die Stabilisierungselemente (44, 54) aus an Seitenwänden des jeweiligen Profils (4, 5) befestigten Haltestegen (441, 541) bestehen, die im Bereich ihrer freien Enden durch einen die Haltestege durchtretenden Bolzen (442, 542) miteinander verbunden sind, wobei an den Bolzenenden an den Außenseiten der Haltestege (441, 541) radförmige Bolzenköpfe (443, 543) angeordnet sind, die in Laufbahnen (25, 35) der Korpusschiene (2) bzw. der Ablageschiene (3) geführt sind.

7. Hebe-Senk-Auszugsvorrichtung (11) nach einem der vorstehenden Ansprüche, **dadurch gekennzeichnet, dass** mindestens ein Griff (15) an der Abdeckung (10) angebracht ist.

8. Möbel (1) oder Haushaltsgerät mit einem Korpus (13) und wenigstens einer in einem durch eine Abdeckung (10) abdeckbaren Aufnahmeraum (16) des Korpus (13) befestigten Hebe-Senk-Auszugsvorrichtung (11) mit einer Ablage (14), wobei die Ablage (14) über die Hebe-Senk-Auszugsvorrichtung (11) linear verfahrbar sowie anhebbar und absenkbar ist, **dadurch gekennzeichnet, dass** die Hebe-Senk-Auszugsvorrichtung (11) gemäß einem der Ansprüche 1 bis 7 ausgebildet ist.

9. Möbel (1) oder Haushaltsgerät nach Anspruch 8, **dadurch gekennzeichnet, dass** die Abdeckung (10) ausschließlich an der Schwenkmechanik (9) befestigt ist.

10. Möbel (1) oder Haushaltsgerät nach Anspruch 9, **dadurch gekennzeichnet, dass** die Schwenkmechanik (9) einen an der Abdeckung (10) starr befestigten ersten Hebel (91) aufweist, der über eine Drehachse (18) mit der Ablage (14) gekoppelt ist, und einen zweiten Hebel (92), der an einem ersten Ende über ein Drehgelenk (95) mit dem ersten Hebel (91) und an einem zweiten Ende (96) schwenkbar mit einem zweiten Ende (82) des Steuerhebels (8) gekoppelt ist.

11. Möbel (1) oder Haushaltsgerät nach Anspruch 9, **dadurch gekennzeichnet, dass** die Hebe-Senk-Auszugsvorrichtung (11) mit einem Motor (12) zur motorisch antreibbaren Bewegung der Ablage (4) gekoppelt ist.

12. Möbel (1) oder Haushaltsgerät nach Anspruch 11, **dadurch gekennzeichnet, dass** der Motor (20) über wenigstens ein Antriebsgestänge an die Ablage (14) gekoppelt ist.

13. Möbel (1) oder Haushaltsgerät nach Anspruch 12, **dadurch gekennzeichnet, dass** das Antriebsgestänge einen mit dem Motor (20) gekoppelten ersten Antriebshebel (201) und einen über eine Drehachse (203) mit der Ablage (14) gekoppelten zweiten Antriebshebel (202) aufweist, wobei die Antriebshebel (201, 202) über ein Drehgelenk (204) miteinander verbunden sind.

## Claims

1. Lifting and lowering pull-out device (11) for a shelf (14) installed in a body (13), in particular of a piece of furniture (1) or household appliance, which can be closed by a cover (10), comprising
- a body rail (2) that can be fixed to the body (13),
- a middle rail (12) arranged on the body rail (2) so that it can slide and swivel,
- a shelf rail (3) arranged on the middle rail (12) so as to be displaceable and pivotable and fixed to the shelf (14),
- a pivot mechanism (9) that can be moved relative to the shelf (14),
- wherein the middle rail (12) has a first profile (4) coupled to the body rail (2) and a second profile (5) coupled to the shelf rail (3), and the two profiles (4, 5) are coupled to one another so as to be displaceable in the direction of their longitudinal axis (L),
- wherein the middle rail (12) is pivotably coupled to a control lever (8) which is rotatable about an axis of rotation (17) on the shelf rail (3) or the shelf (14) and which is coupled to the pivot mechanism (9) for pivoting the cover (10),
- wherein the second profile (5) of the middle rail (12) is coupled to the control lever (8).

2. Lifting and lowering pull-out device (11) according to claim 1, **characterized in that** the profiles (4, 5) of the middle rail (12) are coupled to one another via a slide rail (6).

3. Lifting and lowering pull-out device (11) according to one of the preceding claims, **characterized in that** the two profiles (4, 5) of the middle rail (12) have guide grooves (41, 51) which extend in the direction of their longitudinal axis (L) and in which guide pins (22, 32) projecting from side inner surfaces of the body rail (2) or the shelf rail (3) are guided.

4. Lifting and lowering pull-out device (11) according to one of the preceding claims, **characterized in that** the body rail (2) is coupled to the first profile (4) of the middle rail (12) via a pivoting guide web (7) for performing a guided pivoting movement of the middle rail (12) relative to the body rail (2).

5. Lifting and lowering pull-out device (11) according to one of the preceding claims, **characterized in that** a stabilizing element (44), which engages over the second profile (5) in a direction perpendicular to its longitudinal axis (L) and projects into a c-shaped receiving space (31) of the shelf rail (3), is fixed in a stationary manner on the first profile (4) of the middle rail (12), and a stabilizing element (54), which overlaps the first profile (4) in a direction perpendicular to its longitudinal axis (L) and projects into a c-shaped receiving space (21) of the body rail (2), is fixedly secured to the second profile (5) of the middle rail (12).

6. Lifting and lowering pull-out device (11) according to claim 5, **characterized in that** the stabilizing elements (44, 54) consist of retaining webs (441, 541) fastened to side walls of the respective profile (4, 5), which are connected to one another in the region of their free ends by a bolt (442, 542) passing through the retaining webs, wheel-shaped bolt heads (443, 543) being arranged at the bolt ends on the outer sides of the retaining webs (441, 541), which bolt heads are inserted into tracks (25, 35) of the body rail (2) or the shelf rail (3).

7. Lifting and lowering pull-out device (11) according to one of the preceding claims, **characterized in that** at least one handle (15) is attached to the cover (10).

8. Furniture (1) or household appliance with a body (13) and at least one lifting and lowering pull-out device (11) with a shelf (14) fastened in a receiving space (16) of the body (13) which can be covered by a cover (10), wherein the shelf (14) can be moved linearly via the lifting and lowering pull-out device (11) and can be raised and lowered, **characterized in that** the lifting and lowering pull-out device (11) is designed according to one of claims 1 to 7.

9. Furniture (1) or household appliance according to claim 8, **characterized in that** the cover (10) is attached exclusively to the pivot mechanism (9).

10. Furniture (1) or household appliance according to claim 9, **characterized in that** the pivot mechanism (9) has a first lever (91) which is rigidly attached to the cover (10) and is coupled to the shelf (14) via an axis of rotation (18), and a second lever (92) which is coupled at a first end to the first lever (91) via a pivot joint (95) and at a second end (96) pivotably to a second end (82) of the control lever (8).

11. Furniture (1) or household appliance according to claim 9, **characterized in that** the lifting and lowering pull-out device (11) is coupled to a motor (12) for the motor-driven movement of the shelf (4).

12. Furniture (1) or household appliance according to claim 11, **characterized in that** the motor (20) is coupled to the shelf (14) via at least one drive linkage.

13. Furniture (1) or household appliance according to claim 12, **characterized in that** the drive linkage has a first drive lever (201) coupled to the motor (20) and a second drive lever (202) coupled to the shelf (14) via an axis of rotation (203), the drive levers (201, 202) being connected to one another via a pivot joint (204).

## Revendications

1. Dispositif de montée et descente et d'extraction (11) pour un rangement (14) intégré dans un corps (13) pouvant être fermé par un couvercle (10), en particulier d'un meuble (1) ou d'un appareil électroménager, comportant
- un rail de corps (2) qui peut être fixé de façon stationnaire sur le corps (13),
- un rail médian (12) disposé sur le rail de corps (2) avec possibilité de translation et de pivotement,
- un rail de rangement (3) disposé sur le rail médian (12) avec possibilité de translation et de pivotement et pouvant être fixé de façon stationnaire sur le rangement (14),
- un mécanisme de pivotement (9) mobile par rapport au rangement (14),
- dans lequel le rail médian (12) comporte un premier profilé (4) couplé avec le rail de corps (2) et un deuxième profilé (5) couplé avec le rail de rangement (3) et les deux profilés (4, 5) sont couplés l'un à l'autre avec possibilité de translation le long de leur axe longitudinal (L),
- dans lequel le rail médian (12) est couplé de façon pivotante avec un levier de commande (8) capable de rotation autour d'un axe de rotation (17) sur le rail de rangement (3) ou le rangement (14) est couplé avec le mécanisme de pivotement (9) pour faire pivoter le couvercle (10),
- dans lequel le deuxième profilé (5) du rail médian (12) est couplé avec le levier de commande.

2. Dispositif de montée et de descente et d'extraction (11) selon la revendication 1, **caractérisé en ce que** les profilés (4, 5) du rail médian (12) sont couplés l'un à l'autre par un rail de glissement (6).

3. Dispositif de montée et de descente et d'extraction (11) selon l'une des revendications précédentes, **caractérisé en ce que** les deux profilés (4, 5) du rail médian (12) comportent des rainures de guidage (41, 51) qui s'étendent dans la direction de leur axe longitudinal (L) et dans lesquelles sont guidés des boulons de guidage (22, 32) qui dépassent des faces latérales intérieures du rail de corps (2) ou du rail de rangement (3).

4. Dispositif de montée et de descente et d'extraction (11) selon l'une des revendications précédentes, **caractérisé en ce que** le rail de corps (2) est couplé au premier profilé (4) du rail médian (12) par une barre de guidage du pivotement (7) en vue d'un mouvement pivotant guidé du rail médian (12) par rapport au rail de corps (2).

5. Dispositif de montée et de descente et d'extraction (11) selon l'une des revendications précédentes, **caractérisé en ce qu'**un élément stabilisateur (44) saisissant le deuxième profilé (5) perpendiculairement à son axe longitudinal (L) et dépassant dans un logement (31) en forme de C du rail de rangement (3) est fixé de façon stationnaire sur le premier profilé (4) du rail médian (12) et un élément stabilisateur (54) saisissant le premier profilé (4) perpendiculairement à son axe longitudinal (L) et dépassant dans un logement (21) en forme de C du rail de corps (2) est fixé de façon stationnaire sur le deuxième profilé (5) du rail médian (12).

6. Dispositif de montée et de descente et d'extraction (11) selon la revendication 5, **caractérisé en ce que** les éléments stabilisateurs (44, 54) se composent de barres de maintien (441, 541) fixées sur des parois latérales du profilé (4, 5) en question, qui sont reliées entre elles au niveau de leurs extrémités libres par un boulon (442, 542) qui traverse les barres de maintien, des têtes de boulon (443, 543) en forme de roue guidées dans des pistes (25, 35) du rail de corps (2) ou du rail de rangement (3) étant disposées aux extrémités des boulons sur les faces extérieures des barres de maintien (441, 541).

7. Dispositif de montée et de descente et d'extraction (11) selon l'une des revendications précédentes, **caractérisé en ce qu'**au moins une poignée (15) est placée sur le couvercle (10).

8. Meuble (1) ou appareil électroménager avec un corps (13) et au moins un dispositif de montée et de descente et d'extraction (11) fixé dans un logement (16) du corps (13) pouvant être fermé par un couvercle (10) avec un rangement (14), lequel rangement (14) peut être déplacé de façon linéaire, soulevé et abaissé par le dispositif de montée et de descente et d'extraction (11), **caractérisé en ce que** le dispositif de montée et de descente et d'extraction (11) est conformé selon l'une des revendications 1 à 7.

9. Meuble (1) ou appareil électroménager selon la revendication 8, **caractérisé en ce que** le couvercle (10) est fixé uniquement au mécanisme pivotant (9).

10. Meuble (1) ou appareil électroménager selon la revendication 9, **caractérisé en ce que** le mécanisme pivotant (9) comporte un premier levier (91) fixé de façon rigide au couvercle (10), qui est couplé au rangement (14) par l'intermédiaire d'un axe de rotation (18), et un deuxième levier (92) qui est couplé au premier levier (91) à une première extrémité par l'intermédiaire d'une articulation pivotante (95) et à une deuxième extrémité (82) du levier de commande, de façon pivotante, à une deuxième extrémité (96).

11. Meuble (1) ou appareil électroménager selon la revendication 9, **caractérisé en ce que** le dispositif de montée et de descente et d'extraction (11) est couplé avec un moteur (12) en vue du mouvement pouvant être motorisé du rangement (4).

12. Meuble (1) ou appareil électroménager selon la revendication 11, **caractérisé en ce que** le moteur (20) est couplé au rangement (14) par au moins une tige d'entraînement (14).

13. Meuble (1) ou appareil électroménager selon la revendication 12, **caractérisé en ce que** la tige d'entraînement comporte un premier levier d'entraînement (201) couplé avec le moteur (20) et un deuxième levier d'entraînement (202) couplé avec le rangement (14) par l'intermédiaire d'un axe de rotation (203), les leviers d'entraînement (201, 202) étant reliés l'un à l'autre par une articulation pivotante (204).
